# EUROPÄISCHE PATENTSCHRIFT

(11) **EP 3 340 656 B1**
(45) Veröffentlichungstag und Bekanntmachung des Hinweises auf die Patenterteilung: **29.01.2020**
(21) Anmeldenummer: 17207540.0
(22) Anmeldetag: 15.12.2017
(51) Int. Cl.: H04R 25/00

(54) **VERFAHREN ZUM BETRIEB EINES HÖRGERÄTES**
METHOD FOR OPERATING A HEARING AID
PROCÉDÉ DE FONCTIONNEMENT D'UN DISPOSITIF DE CORRECTION AUDITIVE

(30) Priorität: 22.12.2016 DE 102016226112
(43) Veröffentlichungstag der Anmeldung: 27.06.2018
(73) Patentinhaber: Sivantos Pte. Ltd., Singapore 539775 (SG)
(72) Erfinder: ROSENKRANZ, Tobias Daniel, 91054 Erlangen (DE); BEST, Sebastian, 91054 Erlangen (DE); WURZBACHER, Tobias, 90768 Fürth (DE); LÜKEN, Christoph, 91083 Balersdorf (DE); PETRAUSCH, Stefan, 91056 Erlangen (DE); CEBULLA, Nicola, 91052 Erlangen (DE); OREINOS, Christos, 90478 Nürnberg (DE)
(74) Vertreter: FDST Patentanwälte

(56) Entgegenhaltungen:
- EP-A1- 2 394 442
- EP-A2- 2 369 859
- EP-A2- 2 519 033
- WO-A1-2007/053896

## Beschreibung

Die Erfindung betrifft ein Verfahren zum Betrieb eines Hörgerätes, welches wenigstens einen Eingangswandler und wenigstens einen Ausgangswandler umfasst, wobei durch den wenigstens einen Eingangswandler aus einem Schallsignal der Umgebung ein Eingangssignal erzeugt wird, und wobei in Abhängigkeit vom Eingangssignal mittels einer Signalverarbeitung ein erstes Zwischensignal erzeugt wird.

Im Betrieb eines Hörgerätes, insbesondere eines Hörhilfegerätes, wird typischerweise ein Schallsignal der Umgebung mittels eines Eingangswandlers in ein elektrisches Signal umgewandelt, und in einer Signalverarbeitungseinheit gemäß den audiologischen Anforderungen des Benutzers aufbereitet und dabei insbesondere frequenzabhängig verstärkt. Das aufbereitete Signal wird nun durch einen Ausgangswandler in ein Ausgangsschallsignal umgewandelt, welches dem Gehör des Benutzers zugeführt wird. Hierbei kann sich nun im Betrieb selbst bei bestimmungsgemäßer Verwendung des Hörgerätes die Situation ergeben, dass das Ausgangsschallsignal des Hörgerätes vom Schallsignal der Umgebung überlagert wird, wenn es auf das Gehör des Benutzers trifft. Dies kann insbesondere daran liegen, dass Hörgeräte typischerweise derart konstruiert werden, dass sie den Gehörgang des Benutzers nicht vollständig verschließen, um so Okklusionseffekte zu vermeiden, welche vom Benutzer üblicherweise als störend empfunden werden. Hierfür kann gegebenenfalls auch eine kleine Bohrung ("vent") im Gehäuse des Hörgerätes vorgesehen sein.

Das vom Eingangswandler aus dem Schallsignal der Umgebung erzeugte Eingangssignal erfährt nun in der Signalverarbeitungseinheit insbesondere bei Prozessen zur Frequenzbandfilterung eine Zeitverzögerung, welche durch technische Maßnahmen der Signalverarbeitung nicht beliebig reduziert werden kann. Dies führt nun dazu, dass das Ausgangsschallsignal, welches im Hörgerät aus dem Ausgangssignal der Signalverarbeitung erzeugt wurde, sich mit einer leichten Zeitverzögerung mit dem Schallsignal der Umgebung überlagert. Hierdurch kann es im Gesamtschallsignal, welches durch den Benutzer wahrgenommen wird, zu sogenannten Kammfiltereffekten kommen. Durch die Zeitverzögerung in der Überlagerung vom Ausgangsschallsignal des Hörgerätes mit dem direkten Schallsignal der Umgebung werden, in Abhängigkeit von der Zeitverzögerung und Frequenz einzelne Signalanteile konstruktiv interferiert, was zu einer Verstärkung führt, während hingegen für Frequenzen, welche ein halbzahliges Vielfaches der inversen Zeitverzögerung sind, infolge einer destruktiven Interferenz eine erhebliche Abschwächung im Gesamtschallsignal auftreten kann. Kammfiltereffekte können dabei vom Benutzer als sehr unangenehm wahrgenommen werden, da sie beispielsweise durch die Auslöschung bestimmter Frequenzen infolge der destruktiven Interferenz die Obertonspektren des hörbaren Schallsignals wesentlich verändern können und/oder einem breitbandigen Rauschen eine harmonische Struktur "aufprägen" können. Dies gilt umso mehr vor dem Hintergrund, dass eine wesentliche Veränderung des Eingangssignals durch die Signalverarbeitung infolge der typischen audiologischen Anforderungen eines Benutzers üblicherweise erst bei deutlich höheren Frequenzen erfolgt als bei solchen, für welche Kammfiltereffekte bereits als unangenehm wahrgenommen werden können, und somit bei letzteren Frequenzen das Ausgangsschallsignal keine wesentlichen spektralen Unterschiede zum direkten Schallsignal aufweist, was die Bildung von Kammfiltereffekten noch begünstigt.

In der EP 2 590 437 A1 ist ein Verfahren zur adaptiven Unterdrückung einer akustischen Rückkopplung in einem Hörgerät offenbart, wobei der Adaptionsvorgang periodisch aktiviert wird, sodass im aktiven Zustand ein adaptives Filter mit einer veränderlichen Schrittweite den akustischen Rückkopplungspfad abbildet. Hierbei kann ein Algorithmus zur Frequenzverschiebung oder Frequenzkompression gestartet werden. Zusätzlich zur periodischen Aktivierung kann die Dauer eines Aktivitäts- bzw. Inaktivitätszustandes dabei auch in Abhängigkeit einer Hörsituation verändert werden.

Die DE 10 2010 025 918 A1 nennt ein Verfahren, in welchem bei einem festgestellten Auftreten einer akustischen Rückkopplung in einem Hörgerät zur besseren Unterdrückung derselben eine Frequenzverschiebung auf das durch den Lautsprecher auszugebende Ausgangssignal angewandt wird.

Die EP 2 369 859 A2 nennt ein Verfahren in einem Hörgerät, bei welchem in Abhängigkeit von Hörumgebungen Parameter für eine Frequenzmodifikation eines Signals im Hörgerät verändert werden, und dabei die Frequenzmodifikation z.B. in einer lauten Umgebung, beim Telefonieren oder beim eigenen Sprechen des Benutzers verringert oder ganz ausgeschaltet wird. Hierdurch können störende Artefakte zwischen einem frequenzmodifizierten Ausgangssignal und dem Direktschall, welcher am Gehör des Benutzers auftrifft, verringert bzw. vermieden werden.

Der Erfindung liegt daher die Aufgabe zugrunde, ein Verfahren zum Betrieb eines Hörgerätes anzugeben, durch welches auf möglichst einfache Weise für den Nutzer unangenehme Folgen von Kammfiltereffekten vermieden werden können, ohne dabei die benutzerspezifische Signalverarbeitung wesentlich zu verändern oder gar zu beeinträchtigen.

Die genannte Aufgabe wird erfindungsgemäß gelöst durch ein Verfahren zum Betrieb eines Hörgerätes, welches wenigstens einen Eingangswandler und wenigstens einen Ausgangswandler umfasst, wobei durch den wenigstens einen Eingangswandler aus einem Schallsignal der Umgebung ein Eingangssignal erzeugt wird, wobei anhand des Eingangssignals eine Klassifikation einer Hörsituation der Umgebung erfolgt und/oder für das Schallsignal der Umgebung wenigstens einer der vier Parameter Tonalität, Lautstärke, Stationarität und Nachhallzeit ermittelt werden, wobei in Abhängigkeit vom Eingangssignal mittels einer Signalverarbeitung ein erstes Zwischensignal abgeleitet wird, wobei anhand der Klassifikation der Hörsituation bzw. anhand von wenigstens einem der vier Parameter Tonalität, Lautstärke, Stationarität und Nachhallzeit wenigstens ein Parameter einer Frequenzverzerrung vorgegeben wird, und wobei die derart vorgegebene Frequenzverzerrung auf das erste Zwischensignal angewandt wird, wobei anhand der Klassifikation der Hörsituation bzw. anhand des wenigstens einen der vier Parameter Tonalität, Lautstärke, Stationarität und Nachhallzeit ein Kammfilter-Parameter ermittelt wird, welcher einen Wahrscheinlichkeitswert für ein Auftreten und/oder eine Intensität eines Kammfiltereffektes angibt, und der wenigstens eine Parameter der Frequenzverzerrung zusätzlich in Abhängigkeit des Kammfilter-Parameters vorgegeben wird. Vorteilhafte Ausgestaltungen sind in den Unteransprüchen und in der nachfolgenden Beschreibung dargelegt.

Unter einem Eingangswandler ist generell ein akusto-elektrischer Wandler umfasst, welcher dazu eingerichtet ist, dass Schallsignal der Umgebung in ein entsprechendes elektrisches bzw. elektro-magnetisches Signal umzuwandeln, also beispielsweise ein Mikrofon. Unter einem Ausgangswandler ist generell ein elektro-akustischer Wandler umfasst, welcher dazu eingerichtet ist, aus einen elektrischen und/oder elektro-magnetischen Signal ein Ausgangsschallsignal zu erzeugen, also beispielsweise ein Lautsprecher oder ein Schallerzeuger zur Knochenschallleitung. Unter einer Signalverarbeitung ist hierbei insbesondere eine Aufbereitung des Eingangssignals oder eines vom Eingangssignal abgeleiteten Signals anhand benutzerspezifisch ermittelter Vorgaben zu verstehen, also insbesondere eine frequenzbandabhängige Verstärkung und/oder Rauschunterdrückung, wobei die jeweiligen Verstärkungsfaktoren in den einzelnen Frequenzbändern zur Korrektur eines möglichen Hörverlustes des Benutzers entsprechend seines Audiogrammes ausgelegt sind.

Unter einer Erzeugung des ersten Zwischensignals in Abhängigkeit vom Eingangssignal ist hierbei insbesondere zu verstehen, dass die Signalverarbeitung als Eingangsgröße direkt das Eingangssignal empfängt und hieraus das erste Zwischensignal erzeugt, oder dass die Signalverarbeitung ein vom Eingangssignal unmittelbar abhängiges Signal empfängt und hieraus das erste Zwischensignal erzeugt, also beispielsweise das Eingangssignal, welches zur Kompensation einer akustischen Rückkopplung um ein Kompensationssignal korrigiert wurde. Unter einer Klassifikation einer Hörsituation ist insbesondere zu Verstehen, dass anhand von messbaren akustischen Parametern Gruppen von jeweils gleichartigen akustischen Umgebungen, in welchen sich der Benutzer erwartbarerweise jeweils wiederfinden kann, typisiert werden, und dass insbesondere in Abhängigkeit von dieser Typisierung Einstellungen am Hörgerät und/oder der Signalverarbeitung vorgenommen werden können. Als Hörsituationen kommen hierbei beispielsweise ein Gespräch ohne Hintergrundgeräusche, ein Gespräch mit Hintergrundgeräuschen, das Hören von Musik, Fahren im Auto, mehrere von erheblichen Hintergrundrauschen überlagerte Gespräche gleichzeitig (sogenannte "Cocktail-Party"-Hörsituation) usw. in Betracht. Unter einer Klassifikation anhand des Eingangssignals ist insbesondere eine Klassifikation zu verstehen, welche als relevante Größe direkt das Eingangssignal selbst verwendet, oder als relevante Größe ein vom Eingangssignal unmittelbar abhängendes Signal, welches Signalveränderungen im Eingangssignal in vergleichbarer Weise wiedergibt, z.B. das um ein Kompensationssignal korrigierte Eingangssignal.

Als Frequenzverzerrung kommt hierbei insbesondere eine Frequenzverschiebung in Betracht, welche in einem vorzugebenen Frequenzbereich das erste Zwischensignal um einen vorzugebenen Betrag verschiebt. Der Frequenzbereich, in welchem die Verschiebung anzuwenden ist, sowie der Betrag der Verschiebung sind in diesem Fall als Parameter der Frequenzverzerrung vorzugeben. Ebenso kann die Frequenzverzerrung auch gegeben sein durch eine Frequenztransposition mit einer komplexeren Abhängigkeit zwischen Eingangsfrequenz und Ausgangsfrequenz. Die Tonalität bzw. die Lautstärke des Schallsignals der Umgebung können hierbei insbesondere anhand der in der Psychoakustik für diese Parameter üblichen Definitionen ermittelt werden, die Stationarität beispielsweise anhand der Autokorrelationsfunktion des Eingangssignals oder dessen Pegelvarianz, jeweils über ein geeignet zu wählendes Zeitfenster.

Das Verfahren schlägt hierbei drei verschiedene Abhängigkeiten vor, den wenigsten einen Parameter der Frequenzverzerrung vorzugeben:
Wird anhand des Eingangssignals lediglich die Hörsituation klassifiziert, so wird der wenigstens eine Parameter der Frequenzverzerrung auch lediglich in Abhängigkeit der Klassifikation der Hörsituation vorgegeben. Wird für das Schallsignal der Umgebung lediglich wenigsten einer der vier Parameter Tonalität, Lautstärke, Stationarität und Nachhallzeit ermittelt, so wird der wenigstens eine Parameter der Frequenzverzerrung lediglich in Abhängigkeit von wenigstens einem dieser Parameter vorgegeben. Findet anhand des Eingangssignals sowohl eine Klassifikation der Hörsituation als auch eine Ermittlung der oben genannten Parameter für das Schallsignal der Umgebung statt, so kann der wenigstens eine Parameter der Frequenzverzerrung anhand dieser vollständigen Informationen vorgegeben werden, oder beispielsweise auch nur anhand der erwähnten Parameter für das Schallsignal der Umgebung erfolgen, wenn die Klassifikation der Hörsituation nur zur Einstellung der Signalverarbeitung erfolgt ist.

Durch die Erfindung wird hierbei in vorteilhafter Weise der Umstand ausgenutzt, dass das vom Eingangssignal abgeleitete erste Zwischensignal, welches auch nach der Signalverarbeitung üblicherweise noch einen hohen Grad an Korrelation mit dem Eingangssignal aufweist, durch die Frequenzverzerrung vom Eingangssignal in den entsprechenden verzerrten Frequenzbereichen dekorreliert wird, und eine derartige Dekorrelierung nun aufgrund der hierdurch verloren gehenden Kohärenz mit dem Schallsignal der Umgebung zu einer erheblichen Unterdrückung von Kammfiltereffekten führt. Kammfiltereffekte treten gerade durch eine akustische Überlagerung des Schallsignals der Umgebung mit einem vom Ausgangswandler erzeugten Ausgangsschallsignal auf, wenn zwischen den sich überlagerten Signalen eine feste Phasenbeziehung besteht. Diese feste Phasenbeziehung wird nun durch die Frequenzverzerrung jedoch aufgebrochen.

Hierbei wird jedoch im Verfahren zudem noch berücksichtigt, dass Kammfiltereffekte vom Benutzer für beliebige Schallsignale der Umgebung nicht als gleich unangenehm empfunden werden. Vielmehr wird beispielsweise in einem breitbandigen, atonalen Schallsignal durch einen Kammfiltereffekt und die dabei auftretenden konstruktiven sowie destruktiven Interferenzen an bestimmten Frequenzen künstlich eine Art Obertonspektrum generiert, was zu einer quasi-tonalen Wahrnehmung des eigentlich breitbandigen Schallsignals führt, was als unangenehm empfunden werden kann. Andererseits kann eine Frequenzverzerrung, beispielsweise in der Form einer Frequenzverschiebung, bei sehr tonalen Schallsignalen, insbesondere bei Musik, zu Schwebungen zwischen dem Ausgangsschallsignal des Hörgerätes mit frequenzverschobenen Signalanteilen und dem direkten Schallsignal der Umgebung führen, was ebenfalls als sehr unangenehm wahrgenommen werden kann, während hingegen Kammfiltereffekte bei besonders tonalen Signalen üblicherweise keine größeren Auswirkungen auf das Hörempfinden haben. Durch die Erfindung wird nun die Möglichkeit eröffnet, auf einfache Weise lediglich anhand von der Hörsituation und/oder von einfach zu ermittelnden Parameter des Schallsignals eine Entscheidung zu treffen, ob und in welchem Maße im vorliegenden Fall eine Bildung von Kammfiltereffekten einerseits überhaupt wahrscheinlich ist, und wie hierdurch das Hörempfinden des Benutzers beeinträchtig zu werden droht, also ob und wie die Frequenzverzerrung zur Unterdrückung der Kammfiltereffekte einzustellen ist.

Diese Entscheidung wird nun getroffen in Form der Vorgabe des wenigstens einen Parameters der Frequenzverzerrung, sodass in Abhängigkeit des Schallsignals und der vorliegenden akustischen Umstände die Unterdrückung von Kammfiltereffekten über die vorgegebenen Parameter der Frequenzverzerrung entweder priorisiert wird, oder stattdessen akustische Frequenzüberlagerungen, wie z.B. Schwebungen zwischen dem Ausgangsschallsignal und dem Schallsignal der Umgebung, vorrangig verhindert werden, und der wenigstens eine Parameter der Frequenzverzerrung entsprechend vorgegeben wird. Das Abstellen auf die Hörsituation ist hier besonders vorteilhaft, da diese für die Signalverarbeitung in den meisten Fällen ohnehin ermittelt wird, und zudem ein besonders einfaches Kriterium für die Vorgabe des wenigstens einen Parameters der Frequenzverzerrung darstellt. Auf der anderen Seite erlaubt eine Abstimmung der Frequenzverzerrung auf den wenigsten einen der vier Parameter Tonalität, Lautstärke, Stationarität und Nachhallzeit des Schallsignals der Umgebung eine besonders detaillierte Anpassung der Frequenzverzerrung an das Schallsignal der Umgebung hinsichtlich der zu erwartenden Wahrnehmung des Ausgangsschallsignals durch den Benutzer.

Bevorzugt wird der wenigstens eine Parameter der Frequenzverzerrung zusätzlich in Abhängigkeit von einer Gesamtverstärkung und/oder einem frequenzbandabhängigen Verstärkungsfaktor der Signalverarbeitung vorgegeben. Das Einbeziehen der Signalverarbeitung in die Abstimmung der Frequenzverzerrung durch den wenigstens einen Parameter bietet hierbei den Vorteil, insbesondere Frequenzbänder bestimmen zu können, in welchen die Bildung von Kammfiltereffekten in Folge der jeweiligen Verstärkung oder Absenkung besonders wahrscheinlich bzw. unwahrscheinlich sind.

Erfindungsgemäß ist vorgesehen, dass anhand der Klassifikation der Hörsituation bzw. anhand des wenigstens einen der vier Parameter Tonalität, Lautstärke, Stationarität und Nachhallzeit ein Kammfilter-Parameter ermittelt wird, welcher einen Wahrscheinlichkeitswert für ein Auftreten und/oder eine Intensität eines Kammfiltereffektes angibt, wobei der wenigstens eine Parameter der Frequenzverzerrung zusätzlich in Abhängigkeit des Kammfilter-Parameters vorgegeben wird. Wird hierbei nur eine Hörsituation klassifiziert oder nur wenigstens einer der genannten Parameter für das Schallsignal der Umgebung ermittelt, so wird der Kammfilter-Parameter entsprechend der jeweils vorliegenden Information ermittelt. Finden sowohl eine Klassifikation der Hörsituation als auch ein Ermitteln des wenigsten einen der vier genannten Parameter für das Schallsignal der Umgebung statt, so wird der Kammfilter-Parameter bevorzugt in Abhängigkeit der vollständigen vorliegenden Information ermittelt.

Das Ermitteln des Kammfilter-Parameters kann dabei insbesondere iterativ erfolgen, wobei zunächst für den wenigstens einen Parameter der Frequenzverzerrung ein vorläufiger Wert vorgegeben wird, und anhand dieses vorläufigen Wertes zusammen mit der weiteren vorliegenden Informationen der Kammfilter-Parameter bei einem Anwenden der Frequenzverzerrung mit dem vorläufigen Wert ermittelt wird. Der endgültige Wert für den wenigstens einem Parameter der Frequenzverzerrung wird dann in Abhängigkeit dieses so ermittelten Kammfilter-Parameters vorgegeben. Die Vorgabe des wenigstens einen Parameters der Frequenzverzerrung in Abhängigkeit eines derart beschaffenen Kammfilter-Parameters erlaubt es, anhand der zur Verfügung stehenden Wahrscheinlichkeit und potentiellen Intensität eines Kammfiltereffektes, vorzugsweise aufgelöst über einzelne Frequenzbänder, die Vorgabe in einem auch von weiteren Kenngrößen oder Parametern abhängenden Optimierungsverfahren durchzuführen.

Vorzugsweise wird durch die Anwendung der vorgegebenen Frequenzverzerrung auf das erste Zwischensignal ein Ausgangssignal erzeugt, wobei das Ausgangssignal von wenigstens einem Ausgangswandler in ein Ausgangsschallsignal umgewandelt wird. Die Ausgabe des Frequenzverzerrten ersten Zwischensignals als Ausgangssignal, welches unmittelbar in das Ausgangsschallsignal umgewandelt wird, hat den Vorteil, dass für eine optimale Bestimmung der Frequenzverzerrung keine weiteren nachfolgenden Prozesse mehr berücksichtigt werden müssen.

Zweckmäßigerweise wird dabei der wenigstens eine Parameter der Frequenzverzerrung zusätzlich in Abhängigkeit einer zu erwartenden akustischen Überlagerung von frequenzverzerrten Signalanteilen des Ausgangsschallsignals mit dem Schallsignal der Umgebung vorgegeben. In einem ähnlichen Maße, in welchem sich durch eine akustische Überlagerung des Ausgangsschallsignals ohne Frequenzverzerrung mit dem Schallsignal der Umgebung Kammfilter-Effekte bilden können, können frequenzverzerrte Signalanteile des Ausgangsschallsignals bei einer akustischen Überlagerung mit dem Schallsignal der Umgebung ebenfalls das Hörempfinden des Benutzers beeinträchtigen, so z. B. bei einer Frequenzverschiebung als Frequenzverzerrung in Form einer Schwebung zwischen den nur geringfügig zueinander frequenzverschobenen Signalanteilen des Ausgangsschallsignals und des Schallsignals der Umgebung. Wird nun beispielsweise anhand der Klassifikation der Hörsituation und/oder des wenigsten einen der vier Parameter Tonalität, Lautstärke, Stationarität und Nachhallzeit des Schallsignals der Umgebung der wenigstens eine Parameter der Frequenzverzerrung als vorläufiger Wert vorgegeben, und ergibt sich aus den vorliegenden Informationen, dass in Folge eines hohen Grades an Tonalität und/oder Stationarität des Schallsignals eine deutlich wahrnehmbare Schwebung zu erwarten ist, so kann dies bei der Vorgabe des wenigstens eine Parameter der Frequenzverzerrung entsprechend berücksichtigt werden, und die Frequenzverzerrung nur für wenige Frequenzbereiche und/oder mit geringerer Intensität erfolgen bzw. ganz abgestellt werden.

Als vorteilhaft erweist es sich, wenn der wenigstens eine Parameter der Frequenzverzerrung zusätzlich in Abhängigkeit einer zu erwartenden Überlagerung von frequenzverzerrten Signalanteilen des ersten Zwischensignals mit nicht frequenzverzerrten Signalanteilen des ersten Zwischensignals im Ausgangssignal vorgegeben wird. Insbesondere wenn die Frequenzverzerrung gegeben ist durch eine Frequenzverschiebung, welche nur auf bestimmte Frequenzbänder anzuwenden ist, kann es im Ausgangssignal aufgrund der endlichen Flankensteilheit der Frequenzbandfilter bei einer jeweiligen Teilungsfrequenz zu einer Überlagerung von frequenzverschobenen Signalanteilen mit Signalanteilen ohne Frequenzverschiebung kommen. Gerade bei tonalen Schallsignalen oder im Fall, dass im Bereich einer Teilungsfrequenz eine erhebliche Signalenergie vorliegt, kann dies zu unangenehmen Artefakten führen. Insbesondere kann somit der Frequenzgang des Eingangssignals bei der Vorgabe des wenigstens eine Parameter der Frequenzverzerrung entsprechend berücksichtigt werden, und entsprechend Übergange zwischen Frequenzbereichen, in welchen die Frequenzverzerrung angewandt wird, und Frequenzbereichen ohne Frequenzverzerrung so vorgegeben werden, dass an den Übergängen eine relativ geringe Signalenergie vorliegt, um die Bildung von Artefakten an den Übergängen zu unterbinden.

In einer vorteilhaften Ausgestaltung der Erfindung wird der wenigstens eine Parameter der Frequenzverzerrung vorgegeben durch eine Funktion einer Änderung einer Ausgangsfrequenz in Abhängigkeit von einer Eingangsfrequenz. Auf diese Weise lässt sich die Frequenzverzerrung besonders umfassend charakterisieren, und insbesondere auf die vorliegende akustische Situation besonders genau Abstimmen.

Günstigerweise wird dabei als Frequenzverzerrung eine Frequenzverschiebung angewandt, wobei der wenigstens eine Parameter durch den Träger der Funktion und/oder den Wert der Frequenzverschiebung vorgegeben wird. Eine Frequenzverschiebung als Frequenzverzerrung lässt sich in der beschriebenen Form besonders einfach realisieren, da lediglich mittels eines Filters der Frequenzbereich zu implementieren ist, in welchem die Frequenzverschiebung anzuwenden ist, und die Frequenzverschiebung um einen konstanten Betrag erfolgt. Üblicherweise ist der Frequenzbereich, in welchem die Frequenzverschiebung anzuwenden ist, also der Träger der Funktion, zusammenhängend oder halboffen, sodass auch besagter Filterprozess ohne einen nennenswerten Mehraufwand implementierbar ist.

In einer weiter vorteilhaften Ausgestaltung der Erfindung wird das frequenzverzerrte erste Zwischensignal einer Rückkopplungsschleife hinzugeführt, wobei in der Rückkopplungsschleife aus dem frequenzverzerrten ersten Zwischensignal ein zweites Zwischensignal abgeleitet wird, und wobei das zweite Zwischensignal dem Eingangssignal zur Unterdrückung einer akustischen Rückkopplung hinzugefügt wird. Als frequenzverzerrtes erste Zwischensignal ist hierbei insbesondere das vollständige resultierende Signal nach Anwendung der Frequenzverzerrung auf das erste Zwischensignal, also einschließlich aller frequenzverzerrten und nicht frequenzverzerrten Signalanteile, umfasst. Die akustische Rückkopplung erfolgt hierbei insbesondere durch ein Einkoppeln eines Ausgangsschallsignals des Hörgerätes in den Eingangswandler, sodass Signalanteile des Ausgangsschallsignals durch die Signalverarbeitung erneut verstärkt werden. Bevorzugt wird das aus dem Eingangssignal und dem zweiten Zwischensignal resultierende Signal unmittelbar der Signalverarbeitung zugeführt. Das Auftreten von akustischen Rückkopplungen ist für Hörgeräte ein generelles häufig wiederkehrendes Problem, wobei zu einer besseren Unterdrückung der akustischen Rückkopplung gerade bei besonders tonalen Schallsignalen das zweite Schallsignal bevorzugt vom Eingangssignal zu dekorrelieren ist, um die Bildung von Artefakten zu verhindern. Eine derartige Dekorrelierung kann insbesondere durch die vorliegende Frequenzverzerrung erreicht werden.

Bevorzugt wird dabei der wenigstens eine Parameter der Frequenzverzerrung zusätzlich in Abhängigkeit der zu unterdrückenden akustischen Rückkopplung vorgegeben. Liegt beispielsweise ein besonders tonales Schallsignal vor, so kann es für das Hörempfinden des Benutzers a priori vorteilhaft sein, den Anwendungsbereich und/oder die Intensität der Frequenzverzerrung eher gering zu wählen, und dafür die bei tonalen Signale oftmals nicht als kritisch empfunden Kammfiltereffekte in Kauf zu nehmen. Tritt jedoch nun eine akustische Rückkopplung auf, so kann entgegen der eigentlichen Vorgaben, welche gemäß der Klassifikation der Hörsituation und/oder für das Schallsignal der Umgebung getroffen wurden, dennoch eine Frequenzverzerrung von Vorteil sein, um die akustische Rückkopplung besonders wirksam unterdrücken zu können, da sonst auftretende Pfeiftöne für das Hörempfinden des Benutzers noch nachteilhafter wären.

In einer weiter vorteilhaften Ausgestaltung der Erfindung wird durch einen Signalempfänger des Hörgeräts ein einem Audiosignal entsprechendes Datensignal empfangen, wobei der wenigstens eine Parameter der Frequenzverzerrung zusätzlich in Abhängigkeit des Audiosignals vorgegeben wird. Unter einem Signalempfänger sind dabei insbesondere eine Antennenvorrichtung, welche zum Empfang eines elektromagnetischen Übertragungssignals eingerichtet ist, und eine sog. "Telecoil" umfasst, welche zum Empfang eines induktiven Übertragungssignals eingerichtet ist. Als das einem Audiosignal entsprechendes Datensignal ist hierbei insbesondere ein elektromagnetisches der induktives Signal umfasst, in welchem gemäß einem entsprechenden Protokoll das Audiosignal codiert ist, sodass nach einem Empfang des Datensignals durch den Signalempfänger und nach einer anschließenden Dekodierung des Datensignals die akustische Information des Audiosignals im Hörgerät zur Verfügung steht. Dies kann insbesondere durch ein Streaming-Signal eines Unterhaltungselektronik-Gerätes, z.B. via Bluetooth o.ä., der Fall sein.

Für die Vorgabe des wenigstens einen Parameters der Frequenzverzerrung in zusätzlicher Abhängigkeit des Audiosignals kann dabei für das Audiosignal insbesondere wenigstens einer der vier Parameter Tonalität, Lautstärke, Stationarität und Nachhallzeit und/oder eine Zeitdifferenz zwischen dem Audiosignal und dem Eingangssignal ermittelt werden. Wird beispielsweise beim Fernsehen unter Verwendung eines Streaming-Signals des Fernsehers für das Hörgerät bei gleichzeitiger Verwendung der Lautsprecher des Fernsehers festgestellt, dass das im Streaming-Signal codierte Audiosignal zu einem Zeitpunkt nur geringe tonale Komponenten aufweist, so werden die Parameter der Frequenzverzerrung auf die zwischen dem Audiosignal und dem das Lautsprechersignal des Fernsehers beinhaltende Eingangssignal auftretende Signalverzögerung abgestimmt, z.B. über einen Betrag und einen Anwendungsbereich einer Frequenzverschiebung als Frequenzverzerrung.

Wird zu einem späteren Zeitpunkt eine höhere Tonalität im Audiosignal festgestellt, können die Parameter der Frequenzverzerrung entsprechend verändert werden, wobei auch dem Umstand Rechnung getragen werden kann, dass das Eingangssignal noch viele weitere Schallsignale zusätzlich zum im Streaming-Signal bzw. allgemein in einem Datensignal codierten Audiosignal umfassen kann, z.B. Hintergrundrauschen, welche unabhängig vom Audiosignal in oben beschriebener Weise zu Kammfiltereffekten im Hörgerät führen können.

Die Erfindung nennt weiter ein Hörgerät mit wenigsten einen Eingangswandler, wenigstens einen Ausgangswandler und einer Steuereinheit, welche zur Durchführung des vorgeschriebenen Verfahrens eingerichtet ist. Die für das Verfahren und seine Weiterbildungen angegebenen Vorteile können dabei sinngemäß auf das Hörgerät übertragen werden.

Nachfolgend wird ein Ausführungsbeispiel der Erfindung anhand einer Zeichnung näher erläutert. Hierbei zeigen jeweils schematisch:
- FIG. 1: in einem Diagramm jeweils den Frequenzgang für ein Schallsignal, für ein entsprechendes Ausgangsschallsignal eines Hörgerätes sowie für das überlagerte Schallsignal mit Kammfiltereffekten,
- FIG. 2: in einem Blockdiagramm ein Verfahren zum möglichen Betrieb eines Hörgerätes, wobei Kammfilter-Effekte möglichst unterdrückt werden, und
- FIG. 3: in einem Diagramm jeweils den Frequenzgang für das Schallsignal, das Ausgangsschallsignal und das überlagerte Schallsignal bei Anwendung des Verfahrens nach FIG. 2.

Einander entsprechende Teile und Größen sind in allen Figuren jeweils mit gleichen Bezugszeichen versehen.

In FIG. 1 ist schematisch in einem Diagramm der Frequenzgang für ein direktes Schallsignal 2 (gestrichelte Linie), für ein verstärktes Ausgangsschallsignal 4 eines Hörgerätes (gepunktete Linie) und ein überlagertes Schallsignal 6 (durchgezogene Linie) dargestellt, indem jeweils der Schallpegel P gegen eine Frequenz f aufgetragen ist. Das direkte Schallsignal 2 wird hierbei durch ein in FIG. 1 nicht näher dargestelltes Hörgerät benutzerspezifisch verstärkt, und durch den Ausgangswandler des Hörgeräts als Ausgangsschallsignal 4 ausgegeben. Infolge der Zeitverzögerung bei der Signalverarbeitung im Hörgerät, welche insbesondere eine Frequenzband abhängige Verstärkung eines Eingangssignals und somit eine frequenzbandweise Filterung dieses Eingangssignals umfasst, überlagern sich das direkte Schallsignal 2 und das Ausgangsschallsignal 4 mit einer Zeitverzögerung.

Am überlagerten Schallsignal 6 ist nun ersichtlich, dass bei bestimmten Frequenzen die zeitverzögerte Überlagerung zu konstruktiven Interferenzen 8 führt, was im überlagerten Schallsignal 6 insgesamt zu einem erhöhten Schallpegel führt. Andererseits führt bei einigen Frequenzen die zeitverzögerte Überlagerung zu destruktiven Interferenzen 10, welche bisweilen gar eine fast vollständige Auslöschung im überlagerten Schallsignal 6 zur Folge haben. Die Maxima für die konstruktive Interferenzen 8 finden sich hierbei jeweils bei ganzzahligen Vielfachen derjenigen Frequenz, welche der reziproken Zeitverzögerung im Hörgerät entspricht, die Minima der destruktiven Interferenzen 10 jeweils bei halbzahligen Vielfachen dieser Frequenz. Je nach Frequenzgang des Schallsignals 2, der benutzerspezifischen Verstärkung zur Erzeugung des Ausgangsschallsignals 4 sowie der auftretenden Zeitverzögerung können die auftretenden Kammfiltereffekte vom Benutzer des Hörgerätes als sehr unangenehm wahrgenommen werden.

In FIG. 2 ist schematisch in einem Blockdiagramm ein Verfahren 20 dargestellt, mit welchem im Betrieb eines Hörgerätes 22 für den Benutzer ein durch Kammfiltereffekte bedingtes negatives Hörempfinden möglichst unterbunden werden soll. Ein Eingangswandler 24, welcher im vorliegenden Fall gegeben ist, durch ein Mikrofon, erzeugt aus dem Schallsignal 2 der Umgebung ein Eingangssignal 26. Eine mögliche lineare Vorverstärkung des Eingangssignals 26 sei hierbei bereits im Eingangswandler 24 inkorporiert. Anhand des Eingangssignals 26 wird nun eine Klassifikation 28 der Hörsituation durchgeführt, in welcher sich der Benutzer des Hörgerätes 22 gerade befindet. Als Hörsituationen kommen hierbei beispielsweise ein Gespräch ohne Hintergrundgeräusche, ein Gespräch mit Hintergrundgeräuschen, das Hören von Musik, Fahren im Auto, mehrere von erheblichen Hintergrundrauschen überlagerte Gespräche gleichzeitig (sogenannte "Cocktail-Party"-Hörsituation) usw. in Betracht.

Weiter werden anhand des Eingangssignals 26 Parameter 30 ermittelt, anhand derer für das Schallsignal 2 Aussagen über dessen Tonalität, Lautstärke, Stationarität und Nachhallzeit möglich sind. Nach der Klassifikation 28 der Hörsituation und der Bestimmung der Parameter 30 wird das Eingangssignal 26 einer Signalverarbeitungseinheit 32 zugeführt, in welcher die für das Hörgerät 22 übliche, benutzerspezifische Signalverarbeitung 34 anhand der audiologischen Anforderungen des Benutzers erfolgt. Die Signalverarbeitung 34 umfasst dabei insbesondere eine Zerlegung des Eingangssignals 26 in verschieden Frequenzbänder, eine Verstärkung des Eingangssignals 26 mit frequenzbandabhängigen Verstärkungsfaktoren, sowie frequenzbandabhängige Prozesse zur Rauschunterdrückung, welche ebenfalls von der Klassifikation 28 der Hörsituation abhängen können. Die Signalverarbeitungseinheit 32 gibt nun ein erstes Zwischensignal 36 aus, auf welches in noch zu beschreibender weise eine Frequenzverzerrung 38 angewandt wird. Hierdurch wird ein Ausgangssignal 40 erzeugt welches von einem Ausgangswandler 42 des Hörgerätes 22 in das Ausgangsschallsignal 4 umgewandelt wird. Im vorliegenden Fall ist der Ausgangswandler 42 gegeben durch einen Lautsprecher.

Überdies weist das Hörgerät 22 ein Signalempfänger 43 zum Empfang eines Datensignals 44, auf, in welchem ein Audiosignal 45 codiert ist. Der Signalempfänger 43 kann hierbei z.B. gegeben sein durch eine Antennenvorrichtung, das Datensignal 44 beispielsweise durch ein Bluetooth-Signal. Das Audiosignal 45 kann dabei aus dem Datensignal 44 noch durch einen eigens dazu eingerichteten Prozessor des Signalempfängers 43 decodiert werden. Alternativ dazu kann das Audiosignal 45 auch erst in der Signalverarbeitungseinheit 32 aus dem Datensignal 44 decodiert werden. Das Audiosignal 45 wird, falls vorhanden, von der Signalverarbeitungseinheit 32 verarbeitet, und geht in das erste Zwischensignal 36 ein.

Zur Unterdrückung einer möglichen akustischen Rückkopplung 46, welche durch eine erneute Einkopplung des Ausgangsschallsignals 4 in den Eingangswandler 24 auftreten kann, wird das Ausgangssignal 40 zudem in eine Rückkopplungsschleife 48 abgezweigt. In der Rückkopplungsschleife 48 wird durch ein adaptives Filter 50 ein zweites Zwischensignal 52 vom Ausgangssignal 40 abgeleitet, welches dem Eingangssignal 26 zur Kompensation der akustischen Rückkopplung 46 zugeführt wird. Das um das zweite Zwischensignal 52 kompensierte Eingangssignal 26 wird dabei als Fehlersignal 54 den adaptiven Filter 50 als weitere Eingangsgröße zugeführt.

Vorliegend ist die Frequenzverzerrung 38 gegeben durch eine Frequenzverschiebung, welche oberhalb einer Teilungsfrequenz ft das erste Zwischensignal 36 konstant um einen festen Betrag Δ verschiebt. Für die Bestimmung der Teilungsfrequenz ft und des Betrages Δ der Verschiebung wird nun anhand der Klassifikation 28 der Hörsituation sowie der Parameter 30 über die Tonalität, Lautstärke, Stationarität und Nachhallzeit des Schallsignals 2 der Umgebung zunächst ein Kammfilter-Parameter 56 ermittelt, welcher in der vorliegenden Hörsituation und zu den vorliegenden Parametern 30 die Wahrscheinlichkeit für das Auftreten eines Kammfiltereffektes sowie dessen mögliche Intensität angibt.

Für die Bestimmung der Teilungsfrequenz ft und des Betrages Δ der Verschiebung kann nun einerseits berücksichtigt werden, dass die Frequenzverschiebung das Ausgangsschaiisignal 4 vom Schallsignal 2 der Umgebung dekorreliert, was prinzipiell die Bildung von Kammfiltereffekten unterdrückt. Ebenso kann diese dekorrelierende Wirkung Auswirkungen auf die Unterdrückung der akustischen Rückkopplung 46 haben, weswegen die Teilungsfrequenz ft und der Betrag Δ der Verschiebung auch in Abhängigkeit der zu unterdrückenden akustischen Rücckopplung 46 mit vorgegeben werden können, beispielsweise durch entsprechende Korrelationsmessungen im adaptiven Filter 50. Insbesondere können für die Bestimmung der Teilungsfrequenz ft und des Betrages Δ der Verschiebung der Frequenzverschiebung auch die Parameter 30, welche das Schallsignal 2 der Umgebung charakterisieren, derart mit einbezogen werden, dass mögliche Schwebungen, welche zwischen dem Schallsignal 2 und dem Ausgangsschallsignal 4 auftreten können, mit berücksichtigt werden.

Zudem können noch signalinterne Überlagerungen von Signalanteilen, auf welche die Frequenzverschiebung angewandt wurde, mit solchen Signalanteilen, welche aus dem unveränderten ersten Zwischensignal 36 bestehen, im Ausgangssignal 40 mitberücksichtigt werden. Konkret bedeutet dies, dass insbesondere die Teilungsfrequenz ft bevorzugt so zu legen ist, dass derartige Überlagerung der Signalanteile in Folge von endlicher Steilheit der verwendeten Filter möglichst geringe Auswirkungen im Ausgangssignal 40 aufweisen. Dies kann beispielsweise dadurch erreicht werden, dass die Teilungsfrequenz ft in ein Frequenzband mit einer besonders geringen Signalenergie gelegt wird. Die abschließende Bestimmung der Teilungsfrequenz ft und des Betrages Δ der Verschiebung kann dann somit in einem Optimierungsprozess mehrerer Variablen erfolgen, welche anhand der vorliegenden Hörsituation, der durch die Parameter 30 bestimmten Klangeigenschaften des Schallsignals 2, einer möglichen akustischen Rückkopplung 46 sowie mögliche Überlagerungen der einzelnen Signalanteile entsprechend priorisiert durchzuführen ist. Hierbei kann beispielsweise zunächst einer effizienten Unterdrückung der akustischen Rückkopplung 46 die höchste Priorität eingeräumt werden, und anschließend vornehmlich in Abhängigkeit der Hörsituation und der Tonalität, welche für das Schallsignal 2 festgestellt wurde, die Frequenzverschiebung so eingestellt werden, dass für besonders tonale Schallsignale 2 möglichst Schwebungen zu vermeiden sind und die Frequenzverschiebung entsprechend geringer ausfällt, während für besonders breitbandige, atonale Signale das Auftreten von Kammfiltereffekten zu vermeiden ist, und demnach die Teilungsfrequenz ft bereits in einem niedrigen Frequenzbereich gewählt werden sollte. Die endgültige Bestimmung der Teilungsfrequenz ft kann dann in Abhängigkeit der Signalenergien einzelner Frequenzbänder des bereits vorgegebenen Frequenzbereiches bestimmt werden, um die Auswirkungen von Überlagerungen frequenzverschobener Signalanteile mit nicht frequenzverschobenen Signalanteilen im Ausgangssignal zu minimieren.

In FIG. 3 ist, vergleichbar der FIG. 1, jeweils der Frequenzgang für das direkte Schallsignal 2 (gestrichelte Linie), für das Ausgangsschallsignal 4 (gepunktete Linie) und für das überlagerte Schallsignal 6 (durchgezogene Linie) dargestellt. Hierbei wurde bei der Bildung des Ausgangsschallsignals 4 das Verfahren 20 nach FIG. 2 angewandt. Erkennbar ist nun, dass das relativ breitbandige atonale Schallsignal 2 nun bei der Überlagerung mit dem Ausgangsschallsignal 4 nicht mehr zum Auftreten von Kammfiltereffekten führt.
Obwohl die Erfindung im Detail durch das bevorzugte Ausführungsbeispiel näher illustriert und beschrieben wurde, ist die Erfindung nicht durch dieses Ausführungsbeispiel eingeschränkt. Andere Variationen können vom Fachmann hieraus abgeleitet werden, ohne den Schutzumfang der Erfindung, welcher durch die angehängten Ansprüche definiert ist, zu verlassen.

### Bezugszeichenliste

- 2: Schallsignal der Umgebung
- 4: Ausgangsschallsignal
- 6: überlagertes Schallsignal
- 8: konstruktive Interferenz
- 10: destruktive Interferenz
- 20: Verfahren
- 22: Hörgerät
- 24: Eingangswandler
- 26: Eingangssignal
- 28: Klassifikation
- 30: Parameter
- 32: Signalverarbeitungseinheit
- 34: Signalverarbeitung
- 36: erstes Zwischensignal
- 38: Frequenzverzerrung/-verschiebung
- 40: Ausgangssignal
- 42: Ausgangswandler
- 43: Signalempfänger
- 44: Datensignal
- 45: Audiosignal
- 46: akustische Rückkopplung
- 48: Rückkopplungsschleife
- 50: adaptives Filter
- 52: zweites Zwischensignal
- 54: Fehlersignal
- 56: Kammfilter-Parameter

- ft: Teilungsfrequenz
- Δ: Betrag der Frequenzverschiebung

## Patentansprüche

1. Verfahren (20) zum Betrieb eines Hörgerätes (22), welches wenigstens einen Eingangswandler (24) und wenigstens einen Ausgangswandler (42) umfasst,
wobei durch den wenigstens einen Eingangswandler (24) aus einem Schallsignal (2) der Umgebung ein Eingangssignal (26) erzeugt wird,
wobei anhand des Eingangssignals (26) eine Klassifikation (28) einer Hörsituation der Umgebung erfolgt und/oder für das Schallsignal (2) der Umgebung wenigstens einer der vier Parameter (30) Tonalität, Lautstärke, Stationarität und Nachhallzeit ermittelt werden,
wobei in Abhängigkeit vom Eingangssignal (26) mittels einer Signalverarbeitung (32) ein erstes Zwischensignal (36) erzeugt wird,
wobei anhand der Klassifikation (28) der Hörsituation bzw. anhand von wenigstens einem der vier Parameter (30) Tonalität, Lautstärke, Stationarität und Nachhallzeit wenigstens ein Parameter (ft, Δ) einer Frequenzverzerrung (38) vorgegeben wird, und
wobei die derart vorgegebene Frequenzverzerrung (38) auf das erste Zwischensignal (36) angewandt wird,
**dadurch gekennzeichnet, dass**
- anhand der Klassifikation (28) der Hörsituation bzw. anhand des wenigstens einen der vier Parameter (30) Tonalität, Lautstärke, Stationarität und Nachhallzeit ein Kammfilter-Parameter (56) ermittelt wird, welcher einen Wahrscheinlichkeitswert für ein Auftreten und/oder eine Intensität eines Kammfiltereffektes angibt, und
- der wenigstens eine Parameter (ft, Δ) der Frequenzverzerrung (38) zusätzlich in Abhängigkeit des Kammfilter-Parameters (56) vorgegeben wird.

2. Verfahren (20) nach Anspruch 1,
wobei der wenigstens eine Parameter (ft, Δ) der Frequenzverzerrung (38) zusätzlich in Abhängigkeit von einer Gesamtverstärkung und/oder einem frequenzbandabhängigen Verstärkungsfaktor der Signalverarbeitung (32) vorgegeben wird.

3. Verfahren (20) nach einem der vorhergehenden Ansprüche,
wobei durch die Anwendung der vorgegebenen Frequenzverzerrung (38) auf das erste Zwischensignal (36) ein Ausgangssignal (40) erzeugt wird, und
wobei das Ausgangssignal (40) vom wenigstens einen Ausgangswandler (42) in ein Ausgangsschallsignal (4) umgewandelt wird.

4. Verfahren (20) nach Anspruch 3,
wobei der wenigstens eine Parameter (ft, Δ) der Frequenzverzerrung (38) zusätzlich in Abhängigkeit einer zu erwartenden akustischen Überlagerung von frequenzverzerrten Signalanteilen des Ausgangsschallsignals (4) mit dem Schallsignal (2) der Umgebung vorgegeben wird.

5. Verfahren (20) nach Anspruch 3 oder Anspruch 4,
wobei der wenigstens eine Parameter (ft, Δ) der Frequenzverzerrung (38) zusätzlich in Abhängigkeit einer zu erwartenden Überlagerung von frequenzverzerrten Signalanteilen des ersten Zwischensignals (36) mit nicht frequenzverzerrten Signalanteilen des ersten Zwischensignals (36) im Ausgangssignal (40) vorgegeben wird.

6. Verfahren (20) nach einem der vorhergehenden Ansprüche,
wobei der wenigstens eine Parameter (ft, Δ) der Frequenzverzerrung (38) gegeben ist durch eine Funktion einer Änderung einer Ausgangsfrequenz in Abhängigkeit von einer Eingangsfrequenz.

7. Verfahren (20) nach Anspruch 6,
wobei als Frequenzverzerrung (38) eine Frequenzverschiebung angewandt wird, und dabei der wenigstens eine Parameter (ft, Δ) gegeben ist durch den Träger der Funktion und/oder den Wert (Δ) der Frequenzverschiebung.

8. Verfahren (20) nach einem der vorhergehenden Ansprüche,
wobei das frequenzverzerrte erste Zwischensignal (40) einer Rückkopplungsschleife (48) zugeführt wird,
wobei in der Rückkopplungsschleife (48) aus dem frequenzverzerrten ersten Zwischensignal (40) ein zweites Zwischensignal abgeleitet wird, und
wobei das zweite Zwischensignal (52) dem Eingangssignal (26) zur Unterdrückung einer akustischen Rückkopplung (46) hinzugefügt wird.

9. Verfahren (20) nach Anspruch 8,
wobei der wenigstens eine Parameter (ft, Δ) der Frequenzverzerrung (38) zusätzlich in Abhängigkeit der zu unterdrückenden akustischen Rückkopplung (46) vorgegeben wird.

10. Verfahren (20) nach einem der vorhergehenden Ansprüche,
wobei durch einen Signalempfänger (43) des Hörgeräts (22) ein einem Audiosignal (45) entsprechendes Datensignal (44) empfangen wird, und
wobei der wenigstens eine Parameter (ft, Δ) der Frequenzverzerrung (38) zusätzlich in Abhängigkeit des Audiosignals (45) vorgegeben wird.

11. Hörgerät (22) mit wenigstens einem Eingangswandler (24), wenigstens einem Ausgangswandler (42) und einer Steuereinheit, welche zur Durchführung des Verfahrens (20) nach einem der vorhergehenden Ansprüche eingerichtet ist.

## Claims

1. Method (20) for operating a hearing aid (22) which comprises at least one input transducer (24) and at least one output transducer (42),
wherein an input signal (26) is generated by the at least one input transducer (24) from a sound signal (2) of the environment,
wherein, by means of the input signal (26), a classification (28) of a hearing situation of the environment takes place and/or at least one of the four parameters (30) of tonality, loudness, stationarity and reverberation time are determined for the sound signal (2) of the environment,
wherein a first intermediate signal (36) is generated in dependence on the input signal (26) by means of signal processing (32),
wherein, by means of the classification (28) of the hearing situation and/or by means of at least one of the four parameters (30) of tonality, loudness, stationarity and reverberation time, respectively, at least one parameter (ft, Δ) of a frequency distortion (38) is predetermined, and
wherein said predetermined frequency distortion (38) is applied to the first intermediate signal (36),
**characterized in that**
- by means of the classification (28) of the hearing situation and/or by means of the at least one of the four parameters (30) of tonality, loudness, stationarity and reverberation time, respectively, a comb filter parameter (56) is determined which specifies a probability value for an occurrence and/or an intensity of a comb filter effect and
the at least one parameter (ft, Δ) of the frequency distortion (38) is additionally specified in dependence on the comb filter parameter (56).

2. Method (20) according to Claim 1,
wherein the at least one parameter (ft, Δ) of the frequency distortion (38) is additionally specified in dependence on a total gain and/or a frequency-band-dependent gain factor of the signal processing (32).

3. Method (20) according to one of the preceding claims,
wherein an output signal (40) is generated by the application of the predetermined frequency distortion (38) to the first intermediate signal (36), and
wherein the output signal (40) is converted into an output sound signal (4) by the at least one output transducer (42).

4. Method (20) according to Claim 3,
wherein the at least one parameter (ft, Δ) of the frequency distortion (38) is predetermined additionally in dependence on an expectable acoustic superposition of frequency-distorted signal components of the output sound signal (4) with the sound signal (2) of the environment.

5. Method (20) according to Claim 3 or Claim 4,
wherein the at least one parameter (ft, Δ) of the frequency distortion (38) is additionally specified in dependence on an expectable superposition of frequency-distorted signal components of the first intermediate signal (36) with non-frequency-distorted signal components of the first intermediate signal (36) in the output signal (40).

6. Method (20) according to one of the preceding claims,
wherein the at least one parameter (ft, Δ) of the frequency distortion (38) is given by a function of a change of an output frequency in dependence on an input frequency.

7. Method (20) according to Claim 6,
wherein a frequency shift is applied as frequency distortion (38) and the at least one parameter (ft, Δ) is given by the support of the function and/or the value (Δ) of the frequency shift.

8. Method (20) according to one of the preceding claims,
wherein the frequency-distorted first intermediate signal (40) is supplied to a feedback loop (48), wherein a second intermediate signal is derived from the frequency-distorted first intermediate signal (40) in the feedback loop (48), and
wherein the second intermediate signal (52) is added to the input signal (26) for suppressing an acoustic feedback (46).

9. Method (20) according to Claim 8,
wherein the at least one parameter (ft, Δ) of the frequency distortion (38) is specified additionally in dependence on the acoustic feedback (46) to be suppressed.

10. Method (20) according to one of the preceding claims,
wherein a data signal (44) corresponding to an audio signal (45) is received by a signal receiver (43) of the hearing aid (22), and
wherein the at least one parameter (ft, Δ) of the frequency distortion (38) is specified additionally in dependence on the audio signal (45).

11. Hearing aid (22) having at least one input transducer (24), at least one output transducer (42) and one control unit which is configured for performing method (20) according to one of the preceding claims.

## Revendications

1. Procédé (20) de fonctionnement d'un appareil auditif (22) qui comprend au moins un transducteur d'entrée (24) et au moins un transducteur de sortie (42), un signal d'entrée (26) étant généré par l'au moins un transducteur d'entrée (24) à partir d'un signal sonore (2) de l'environnement,
une classification (28) d'une situation auditive de l'environnement étant effectuée sur la base du signal d'entrée (26) et/ou l'un au moins des quatre paramètres (30) tonalité, volume, stationnarité et temps de réverbération étant déterminé pour le signal sonore (2) de l'environnement,
un premier signal intermédiaire (36) étant généré en fonction du signal d'entrée (26) à l'aide d'un processeur de signal (32),
au moins un paramètre (ft, Δ) d'une distorsion de fréquence (38) étant spécifié sur la base de la classification (28) de la situation auditive ou sur la base de l'un au moins des quatre paramètres (30) tonalité, volume, stationnarité et temps de réverbération, et
la distorsion de fréquence (38) spécifiée étant appliquée au premier signal intermédiaire (36),
**caractérisé en ce que**
- un paramètre de filtre en peigne (56), qui indique une valeur de probabilité d'occurrence et/ou d'intensité d'un effet de filtre en peigne, est déterminé sur la base de la classification (28) de la situation auditive ou sur la base de l'un au moins des quatre paramètres (30) tonalité, volume, stationnarité et temps de réverbération, et
- l'au moins paramètre (ft, Δ) de la distorsion de fréquence (38) est également spécifié en fonction du paramètre de filtre en peigne (56).

2. Procédé (20) selon la revendication 1,
l'au moins un paramètre (ft, Δ) de la distorsion de fréquence (38) étant en outre spécifié en fonction d'un gain global et/ou d'un facteur d'amplification du traitement de signal (32) qui dépend de la bande de fréquence.

3. Procédé (20) selon l'une des revendications précédentes,
un signal de sortie (40) étant généré par l'application de la distorsion de fréquence (38) spécifiée au premier signal intermédiaire (36) et
le signal de sortie (40) étant converti en un signal sonore de sortie (4) par l'au moins un transducteur de sortie (42).

4. Procédé (20) selon la revendication 3,
l'au moins un paramètre (ft, Δ) de la distorsion de fréquence (38) étant en outre spécifié en fonction de la superposition acoustique attendue de composantes de signal distordues en fréquence du signal sonore de sortie (4) avec le signal sonore (2) de l'environnement.

5. Procédé (20) selon la revendication 3 ou 4,
l'au moins un paramètre (ft, Δ) de la distorsion de fréquence (38) est en outre spécifié en fonction de la superposition attendue de composantes de signal distordues en fréquence du premier signal intermédiaire (36) avec des composantes de signal non distordues en fréquence du premier signal intermédiaire (36) dans le signal de sortie (40).

6. Procédé (20) selon l'une des revendications précédentes,
l'au moins un paramètre (ft, Δ) de la distorsion de fréquence (38) étant donné par une fonction de la variation de la fréquence de sortie en fonction d'une fréquence d'entrée.

7. Procédé (20) selon la revendication 6,
un décalage de fréquence étant appliqué en tant que distorsion de fréquence (38), l'au moins un paramètre (ft, Δ) étant donné par la porteuse de la fonction et/ou la valeur (Δ) du décalage de fréquence.

8. Procédé (20) selon l'une des revendications précédentes,
le premier signal intermédiaire (40) distordu en fréquence étant amené à une boucle de réaction (48),
un deuxième signal intermédiaire étant dérivé du premier signal intermédiaire (40) distordu en fréquence dans la boucle de réaction (48) et
le deuxième signal intermédiaire (52) étant ajouté au signal d'entrée (26) pour supprimer la rétroaction acoustique (46).

9. Procédé (20) selon la revendication 8,
l'au moins un paramètre (ft, Δ) de la distorsion de fréquence (38) étant en outre spécifié en fonction de la rétroaction acoustique (46) à supprimer.

10. Procédé (20) selon l'une des revendications précédentes,
un signal de données (44) qui correspond à un signal audio (45) étant reçu par un récepteur de signal (43) de l'appareil auditif (22), et
l'au moins un paramètre (ft, Δ) de la distorsion de fréquence (38) étant en outre spécifié en fonction du signal audio (45).

11. Appareil auditif (22) comprenant au moins un transducteur d'entrée (24), au moins un transducteur de sortie (42) et une unité de commande qui est conçue pour mettre en œuvre le procédé (20) selon l'une des revendications précédentes.
